# EUROPÄISCHE PATENTSCHRIFT

(11) **EP 1 264 297 B1**
(45) Veröffentlichungstag und Bekanntmachung des Hinweises auf die Patenterteilung: **01.10.2003**
(21) Anmeldenummer: 00985209.6
(22) Anmeldetag: 20.12.2000
(51) Int. Cl.: G08G 1/16, G08G 1/0965

(54) **VORRICHTUNG ZUR FUNKBASIERTEN GEFAHRENWARNUNG DES FAHRERS EINES KRAFTFAHRZEUGS**
DEVICE FOR WARNING THE DRIVER OF A MOTOR VEHICLE OF DANGERS BY RADIO
DISPOSITIF SERVANT A AVERTIR PAR RADIO LE CONDUCTEUR D'UN VEHICULE AUTOMOBILE D'UN DANGER

(30) Priorität: 18.02.2000 DE 10007573
(43) Veröffentlichungstag der Anmeldung: 11.12.2002
(73) Patentinhaber: DaimlerChrysler AG, 70567 Stuttgart (DE)
(72) Erfinder: SCHÜSSLER, Robert, 70597 Stuttgart (DE)
(86) Internationale Anmeldenummer: EP0012998
(87) Internationale Veröffentlichungsnummer: WO01061668

(56) Entgegenhaltungen:
- EP-A- 0 927 983
- DE-A- 4 004 816
- DE-A- 4 203 930
- US-A- 3 784 970
- US-A- 4 706 086
- US-A- 5 546 311
- US-A- 5 754 099

## Beschreibung

Die Erfindung betrifft eine Vorrichtung zur funkbasierten Gefahrenwarnung des Fahrers eines Kraftfahrzeugs gemäß Oberbegriff des Anspruchs 1.

Im Straßenverkehr, insbesondere auf Autobahnen, führen schlechte Sichtverhältnisse, beispielsweise bei Dunkelheit, Nebel oder starken Niederschlägen, nach wie vor zu schweren Unfällen und Massenkarambolagen durch Auffahren auf langsame oder stehende Kraftfahrzeuge. Die bisher verwendeten optischen Gefahrenwarnvorrichtungen (Warnblinkanlage) sind bei schlechter Sicht unzureichend und die bekannten Funkwarnsysteme noch nicht ausreichend selektiv.

Die DE 197 58 155 A1 beschreibt eine gattungsgemäße Vorrichtung zur funkbasierten Gefahrenwarnung, wobei Kraftfahrzeuge zum Austausch von Daten zur Gefahrenwarnung jeweils mit einer Datenübertragungsvorrichtung ausgestattet sind. Nach der Aktivierung der Datenübertragungsvorrichtung werden die Daten zur Gefahrenwarnung an andere Kraftfahrzeuge gesendet, wobei die gesendeten Daten Informationen über die Position, die Geschwindigkeit und die Fahrtrichtung des sendenden Kraftfahrzeugs und die Straßenart, auf der sich das sendende Kraftfahrzeug bewegt, umfassen, und wobei die in den anderen Kraftfahrzeugen empfangenen Daten dahingehend ausgewertet werden, ob die empfangenen Daten eine Gefahr für das Kraftfahrzeug darstellen oder nicht. Wird eine Gefahr festgestellt, so wird dies dem Fahrer des Kraftfahrzeugs durch Warnsignale mitgeteilt.

In der US 3784970 wird eine Vorrichtung zur Gefahrenwarnung beschrieben, bei dem eine Warnung nur in einer Warnzone um das sendende Fahrzeug erfolgt. Die Warnzone wird durch die Ausnutzung der unterschiedlichen Ausbreitungsgeschwindigkeit von Ultraschall- und Funksignalen erzeugt. Beim Einsatz für einen Zug, der vor seinem Herannahen warnt, wird in die Berechnung der Warnzone die Geschwindigkeit des Zuges einbezogen.

In der US 4706086 wird eine Vorrichtung zur Gefahrenwarnung beschrieben, bei dem die ausgesendete Warnung vom Fahrzeug erfasste Verkehrs- und Witterungsdaten enthält. Die Warnung enthält weiter den Zeitpunkt des Auftretens des die Warnung auslösenden Ereignisses und die seit dem Auftreten des Ereignisses vom Fahrzeug zurückgelegte Strecke.

Aufgabe der Erfindung ist es, die gattungsgemäße Vorrichtung zur Gefahrenwarnung selektiver zu gestalten und den Fahrer möglichst nur auf diejenigen Gefahrenquellen aufmerksam zu machen, die ihn betreffen.

Diese Aufgabe wird erfindungsgemäß mit den Merkmalen des Anspruchs 1 gelöst, wobei die Merkmale der Unteransprüche vorteilhafte Ausgestaltungen und Weiterbildungen kennzeichnen.

Der Hauptgedanke der Erfindung besteht darin, die Informationen über die Position, die Straßenart und die Fahrtrichtung, die das sendende Kraftfahrzeug betreffen, mit einem Navigationssystem zu erzeugen. Zusätzlich wird mit einer Rechnereinrichtung eine Warnzone um die aktuelle Position des sendenden Kraftfahrzeugs berechnet und die Daten der Warnzone ebenfalls mit der Datenübertragungsvorrichtung ausgesendet.

Dies hat den Vorteil, daß das Kraftfahrzeug, welches die Daten empfängt, besser und schneller bestimmen kann, ob es von der gemeldeten Gefahrenquelle betroffen ist oder nicht. Das sendende (warnende) Fahrzeug erzeugt somit eine ortsfeste oder mitbewegte Warnschleppe auf dem relevanten zurückliegenden Streckenabschnitt analog zu einem rechtzeitig erkennbaren mitbewegten Warndreieck. Die Selektivität wird durch die Nutzung der Positionsinformation (Koordinaten mit Straßenart und Fahrtrichtung) des Navigationssystems und durch die Begrenzung der Relevanz der Information auf eine festgelegte Warnzone erreicht, wobei die Relevanz der Information widerum unter Verwendung der digitalen Karten des Navigationssystems durch die Rechnereinheit des empfangenden (gewarnten) Kraftfahrzeugs geprüft wird. Bewegen sich mit der Vorrichtung ausgerüstete Kraftfahrzeuge innerhalb der Warnschleppe, so können diese durch Aktivieren der Warnblinkanlage oder ihrer Datenübertragungsvorrichtung die Reichweite der ursprünglichen Gefahrenwarnung vergrößern und die Warnung auch auf Kraftfahrzeuge, welche nicht mit der Vorrichtung ausgestattet sind, erweitern.

Bei der erfindungsgemäßen Ausführung ist die Warnzone nicht statisch festgelegt, sondern wird von verschiedenen Eingangsgrößen bestimmt. Die Warnzone stellt ein vorzugsweise kreisförmiges Gebiet um das sendende Kraftfahrzeug dar. Mittelpunkt der Warnzone ist die aktuelle Position (Koordinaten) des sendenden Fahrzeugs , die Ausdehnung der Warnzone wird durch den Warnradius R beschrieben. Der Warnradius R wird im wesentlichen von der angestrebten minimalen Vorwarnzeit Tₘᵢₙ für andere Kräftfahrzeuge bestimmt, wobei die minimale Vorwarnzeit Tₘᵢₙ etwa bei 5 Sekunden liegen sollte, damit der gewarnte Fahrer noch rechtzeitig reagieren kann. Zudem ist der Warnradius R abhängig von systembedingten Positionsfehlern Pₑᵣᵣ bei der Bestimmung der aktuellen Fahrzeugposition sowie anzunehmender Zeitverzögerungen T_{del} im Meldungsübertragungs- und Verarbeitungsprozeß. Außerdem ist der Warnradius R von der Annäherungsgeschwindigkeit Vₐ der anderen Kraftfahrzeuge und der Eigengeschwindigkeit V des sendenden Fahrzeugs abhängig. Als Annäherungsgeschwindigkeit Vₐ der anderen Kraftfahrzeuge werden zur Berechnung des Warnradius typische bzw. maximale Geschwindigkeiten für die Straßenart, auf der sich das sendende Kraftfahrzeug bewegt, eingesetzt. Zur Berechnung des Warnradius ergibt sich die Formel:${\text{R = (T}}_{\text{min}} {\text{+ T}}_{\text{del}} {\text{) * (V}}_{\text{a}} {\text{- V) + P}}_{\text{err}}$

Die Aktivierung der Datenübertragungsvorrichtung erfolgt durch den Fahrer mittels einer manuellen Betätigung eines Schalters. Eine automatisches Erzeugen und Senden der Gefahrenwarnung erfolgt nur, wenn durch interne Sensoren (Crash-Sensoren) ein Unfall erkannt wird. Bei einer vorteilhaften Ausführungsform ist die Aktivierung der Datenübertragungsvorrichtung an die manuelle Betätigung des Schalters der Warnblinkanlage gekoppelt.

Da nicht alle Kraftfahrzeuge mit einer solchen Vorrichtung in Verbindung mit einem Navigationssystem ausgerüstet sind, kann ein Kraftfahrzeug, welches mit einer solchen Vorrichtung ausgerüstet ist, stellvertretend für ein anderes Fahrzeug, welches eine Gefahrenquelle darstellt, die Gefahrenwarnung übernehmen. Es werden also grundsätzlich zwei Fälle unterschieden. Im ersten Fall ist das sendende Kraftfahrzeug selbst die Gefahrenquelle und die aktuelle Position des Kraftfahrzeugs markiert den Ort der Gefahrenquelle. Die Gefahrenwarnung wird dann solange gesendet, bis das Problem behoben und die Gefahrenquelle beseitigt ist und die Vorrichtung zur Gefahrenwarnung deaktiviert wird. Im zweiten Fall erkennt der Fahrer des Kraftfahrzeugs eine Gefahrenquelle (anderen Verkehrsteilnehmer), die keine Vorrichtung zum Senden einer Gefahrenwarnung hat oder die keine Gefahrenwarnung gesendet hat. In diesem Fall wird zusätzlich eine Information ausgesendet, aus der die Kraftfahrzeuge, welche die Gefahrenmeldung empfangen, entnehmen können, daß das sendende Kraftfahrzeug nicht selbst die Gefahrenquelle ist. Diese zusätzliche Information kann beispielsweise dadurch erzeugt werden, daß der Fahrer beim Erkennen und/oder Passieren einer Gefahrenquelle den Schalter zu Aktivierung der Datenübertragungsvorrichtung betätigt. Bei der Kopplung der Aktivierungsfunktion mit dem Schalter der Warnblinkanlage überprüft die Rechnereinheit der Vorrichtung durch Auswertung der internen Sensoren, ob ein Grund, beispielsweise ein Unfall, ein starker Bremsvorgang oder eine Panne, für die Auslösung der Warnblinkanlage vorliegt und deshalb das sendende Kraftfahrzeug selbst eine Gefahrenquelle darstellt. Erkennt die Rechnereinheit, daß kein Grund für die Auslösung der Warnblinkanlage vorliegt, so werden die gesendeten Daten durch eine Information ergänzt, daß das Kraftfahrzeug stellvertretend für einen anderen Verkehrsteilnehmer die Gefahrenwarnung durchführt. Das stellvertretend sendende Kraftfahrzeug sendet in regelmäßigen Abständen solange automatisch die Gefahrenwarnung, ohne die aktuelle Position der Gefahrenquelle zu verändern, bis es selbst die berechnete Warnzone verlassen hat. Die Übermittlung dieser zusätzlichen Information ist deshalb wichtig, damit die Rechnereinheit der Kraftfahrzeuge, die die Gefahrenwarnung empfangen, nicht aus dem Ausbleiben der Gefahrenwarnung, wenn das sendende Kraftfahrzeug die Datenübertragungsvorrichtung wieder deaktiviert, darauf schließt, daß die Gefahrenquelle nicht mehr besteht. In diesem Fall wird die Gefahrenwarnung gespeichert und solange dem Fahrer angezeigt, bis der Ort der Gefahrenquelle passiert wurde. Ob die empfangene Gefahrenwarnung weiter ausgesendet wird, liegt im Ermessen des Fahrers, dessen Datenübertragungsvorrichtung die Gefahrenmeldung empfangen hat.

Ein Ausführungsbeispiel der Erfindung ist in der Zeichnung dargestellt. Es zeigt dabei im einzelnen:
- Fig. 1:: ein Blockdiagramm einer Vorrichtung zur funkbasierten Gefahrenwarnung;
- Fig. 2:: Ein Ablaufdiagramm zur Erzeugung der Gefahrenwarnung im sendenden Kraftfahrzeug
- Fig. 3:: Ein Ablaufdiagramm zur Auswertung der Gefahrenwarnung im empfangenden Kraftfahrzeug

Wie aus der Fig. 1 ersichtlich ist, umfaßt die Vorrichtung zur funkbasierten Gefahrenwarnung eine Datenübertragungsvorrichtung 1, eine Rechnereinheit 2, ein Navigationssystem 3, eine Ausgabeeinheit 4, eine Aktivierungsvorrichtung 5 und ein Sensoreinheit 6, die vorzugsweise über ein Fahrzeugbussystem verbunden sind.

Die Gefahrenwarnung wird nach dem Ablaufdiagramm gemäß Fig. 2 erzeugt. Nach, der Aktivierung der Vorrichtung zur funkbasierten Gefahrenwarnung durch die Aktivierungsvorrichtung 5 liest die Rechnereinheit 2 die Koordinaten der aktuellen Position, die Straßenart, auf der sich das Kraftfahrzeug bewegt, und die Fahrtrichtung aus dem Navigationssystem 3 aus. Zudem wird die aktuelle Fahrzeuggeschwindigkeit V aus der Sensoreinheit 6 ausgelesen. Anschließend wird durch die Rechnereinheit 2 nach der Formel${\text{R = (T}}_{\text{min}} {\text{+ T}}_{\text{del}} {\text{) * (V}}_{\text{a}} {\text{- V) + P}}_{\text{err}}$ der Warnradius R der Warnzone berechnet. Danach wird die Gefahrenwarnung mit Informationen über die aktuelle Position, die befahrene Straßenart, die aktuelle Fahrzeuggeschwindigkeit V und den berechneten Warnradius R zum Senden an die Datenübertragungsvorrichtung 1 übergeben und in regelmäßigen Abständen gesendet. Das Senden der Gefahrenwarnung wird entweder durch die Deaktivierung der Vorrichtung oder, wenn, stellvertretend für einen anderen Verkehrsteilnehmer gesendet wird, nach Verlassen der berechneten Warnzone beendet. Die Betriebsfrequenz der Vorrichtung zur Gefahrenwarnung ist so gewählt, daß sie mit den im Fahrzeug vorhandenen Antennensystemen übertragen werden kann, und liegt in einem zumindest für Europa nutzbaren Frequenzband. So kann beispielsweise das 87,5 MHz EUROSIGNAL oder das ISM-Band im Bereich 800-900 MHz verwendet werden. Da selektiv gewarnt werden soll, reicht eine Reichweite des Sendesignals von ca. 3km.

Die Gefahrenwarnung wird im empfangenden Fahrzeug nach dem Ablaufdiagramm gemäß Fig. 3 ausgewertet. Nach dem Empfang der Gefahrenwarnung durch die Datenübertragungsvorrichtung 1 prüft die Rechnereinheit 2 unter Nutzung der Positionsdaten des Navigationssystems 3, ob sich das Kraftfahrzeug innerhalb der Warnzone befindet. Ist das Kraftfahrzeug außerhalb der Warnzone, wird die Gefahrenwarnung ignoriert. Ist das Kraftfahrzeug innerhalb der Warnzone, überprüft die Rechnereinheit 2 unter Nutzung der digitalen Karte des Navigationssystems 3 die theoretisch möglichen vorausliegenden Fahrtroutenabschnitte (elektronischer Horizont) für eine Entfernung, welche dem Warnradius der Warnzone entspricht. Anhand der in der Gefahrenwarnung enthaltenen Position, Straße und Fahrtrichtung wird dann geprüft, ob der Ort der Gefahrenquelle (des sendenden Kraftfahrzeugs) einem der möglichen vorausliegenden Fahrtroutenabschnitte zugeordnet werden kann. Wenn nicht, wird die Meldung ignoriert, andernfalls wird eine geeignete Warninformation für den Fahrer erzeugt, beispielsweise indem die Position der Gefahrenquelle blinkend auf der mit der Ausgabeeinheit 4 dargestellten Fahrtroute abgebildet wird. Nach der angezeigten Gefahrenwarnung liegt es am Fahrer, ob er seine Warnblinkanlage aktiviert und/oder ebenfalls eine Gefahrenwarnung aussendet oder nicht.

## Patentansprüche

1. Vorrichtung zur funkbasierten Gefahrenwarnung des Fahrers eines Kraftfahrzeugs mit einer Datenübertragungsvorrichtung (1) zum Senden und Empfangen von Daten, wobei die Datenübertragungsvorrichtung (1) mit Datenübertragungsvorrichtungen anderer Kraftfahrzeuge Daten austauscht und durch Aktivierung der Datenübertragungsvorrichtung (1) Daten zur Gefahrenwarnung anderer Kraftfahrzeuge aussendet, und die empfangenen Daten auswertet und bei Feststellen einer Gefahr Warnsignale an den Fahrer ausgibt, und wobei die ausgesendeten Daten Informationen über die Position, die Geschwindigkeit, und die Fahrtrichtung des sendenden Kraftfahrzeugs und die Straßenart, auf dem sich das sendende Kraftfahrzeug bewegt, umfassen,
**dadurch gekennzeichnet,**
**daß** die Informationen über die Position, die Straßenart und die Fahrtrichtung von einem Navigationssystem (3) erzeugt werden und zusätzlich von einer Rechnereinheit (2) eine Warnzone um die aktuelle Position des sendenden Fahrzeugs berechnet und mittels der Datenübertragungsvorrichtung (1) ausgesendet wird, wobei die Warnzone aus einer minimalen Vorwarnzeit, einer systemabhängigen Zeitverzögerung, einer aktuellen Geschwindigkeit des sendenden Kraftfahrzeugs, einer Annährungsgeschwindigkeit und einem systemabhängigen Positionsfehler in Form eines Radius um die Position des sendenden Fahrzeugs berechnet wird.

2. Vorrichtung zur funkbasierten Gefahrenwarnung des Fahrers eines Kraftfahrzeugs nach Anspruch 1,
**dadurch gekennzeichnet,**
**daß** die Rechnereinheit (2) des empfangenden Kraftfahrzeugs unter Verwendung von digitalen Karten des Navigationssystems (3) die Relevanz der empfangenen Gefahrenwarnung überprüft.

3. Vorrichtung zur funkbasierten Gefahrenwarnung des Fahrers eines Kraftfahrzeugs nach Anspruch 1,
**dadurch gekennzeichnet,**
**daß** die Aktivierung der Datenübertragungsvorrichtung (1) durch den Fahrer mittels eines manuellen Schalters oder automatisch durch eine Rechnereinheit (1) abhängig von der Auswertung von internen Sensordaten erfolgt.

4. Vorrichtung zur funkbasierten Gefahrenwarnung des Fahrers eines Kraftfahrzeugs nach einem der Ansprüche 1 bis 3,
**dadurch gekennzeichnet,**
**daß** die ausgesendeten Daten Informationen darüber enthalten, ob das sendende Fahrzeug selbst die Gefahrenquelle darstellt oder ob das sendende Fahrzeug stellvertretend für einen anderen Verkehrsteilnehmer die Gefahrenwarnung aussendet.

5. Vorrichtung zur funkbasierten Gefahrenwarnung des Fahrers eines Kraftfahrzeugs nach einem der vorherigen Ansprüche,
**dadurch gekennzeichnet,**
**daß** die Position der Gefahrenquelle auf einer Ausgabeeinheit (4) des Navigationssystems dargestellt wird.

## Claims

1. System for issuing a radio-based danger warning to the driver of a motor vehicle, incorporating a data transmission system (1) for transmitting and receiving data, whereby the data transmission system (1) exchanges data with data transmission systems of other motor vehicles and data is transmitted to alert other vehicles of a danger warning when the data transmission system (1) is activated and the received data is evaluated, and warning signals are issued to the driver if it is established that there is a danger, and the transmitted data contains information about the position, speed and direction of travel of the transmitting vehicle and the type of road on which the transmitting vehicle is travelling,
**characterised in that**
the information relating to the position, road type and direction of travel is generated by a navigation system (3) and a warning zone around the instantaneous position of the transmitting vehicle is calculated by a computer unit (2) and transmitted by means of the data transmission system (1) , the warning zone being calculated on the basis of a minimum early warning time, a system- dependent time delay, an instantaneous speed of the transmitting vehicle, an approach speed and a system-dependent positional error, in the form of a radius about the position of the transmitting vehicle.

2. System for issuing a radio-based danger warning to the driver of a motor vehicle, as claimed in claim 1,
**characterised in that**
the computer unit (2) of the receiving vehicle uses digital maps of the navigation system (3) to check the relevance of the received danger warning.

3. System for issuing a radio-based danger warning to the driver of a motor vehicle, as claimed in claim 1,
**characterised in that**
the data transmission system (1) is activated by the driver by means of a manual switch or automatically by a computer unit (1) depending on the evaluation of internal sensor data.

4. System for issuing a radio-based danger warning to the driver of a motor vehicle, as claimed in one of claims 1 to 3,
**characterised in that**
the transmitted data contains information indicating whether the transmitting vehicle itself constitutes the source of danger or whether the transmitting vehicle is transmitting the danger warning on behalf of another road user.

5. System for issuing a radio-based danger warning to the driver of a motor vehicle, as claimed in one of the preceding claims,
**characterised in that**
the position of the danger source is presented on an output unit (4) of the navigation system.

## Revendications

1. Dispositif pour avertir d'un danger par radio le conducteur d'un véhicule automobile avec un dispositif de transmission de données (1) destiné à émettre et recevoir des données, dans lequel le dispositif de transmission de données (1) échange des données avec des dispositifs de transmission de données d'autres véhicules automobiles et, en activant le dispositif de transmission de données (1), envoie des données pour avertir d'un danger les autres véhicules automobiles, et analyse les données reçues et, en cas de constatation d'un danger, délivre des signaux d'alarme au conducteur, et dans lequel les données envoyées comprennent des informations sur la position, la vitesse, la direction dans laquelle se déplace le véhicule automobile émetteur et le type de route sur laquelle se déplace le véhicule automobile émetteur,
**caractérisé en ce que**,
que les informations sur la position, le type de route et la direction de déplacement sont générées par un système de navigation (3) et qu'en plus une zone de précaution autour de la position actuelle du véhicule automobile émetteur est calculée par un calculateur (2) et émise au moyen du dispositif de transmission de données (1), la zone de précaution étant calculée en fonction d'un temps minimal de pré-avertissement, d'un retard de temps dépendant du système, d'une vitesse actuelle du véhicule automobile émetteur, d'une vitesse d'approche et d'une erreur de position dépendante du système sous la forme d'un rayon autour de la position du véhicule automobile émetteur.

2. Dispositif pour avertir d'un danger par radio le conducteur d'un véhicule automobile selon la revendication 1,
**caractérisé en ce que**,
le calculateur (2) du véhicule automobile récepteur vérifie l'importance de l'avertissement de danger reçu en employant des cartes numériques du système de navigation (3).

3. Dispositif pour avertir d'un danger par radio le conducteur d'un véhicule automobile selon la revendication 1,
**caractérisé en ce que**,
le dispositif de transmission de données (1) est activé par le conducteur au moyen d'un interrupteur manuel ou automatiquement par le calculateur (1) en fonction de l'analyse de données de capteur internes.

4. Dispositif pour avertir d'un danger par radio le conducteur d'un véhicule automobile selon une des revendications 1 à 3 **caractérisé en ce que**,
les données émises contiennent des informations précisant si le véhicule automobile émetteur représente lui-même la source de danger ou si le véhicule automobile émetteur émet l'avertissement de danger à la place d'un autre usager de la route.

5. Dispositif pour avertir d'un danger par radio le conducteur d'un véhicule automobile selon l'une des revendications précédentes, **caractérisé en ce que**,
la position de la source de danger est représentée sur une unité de sortie (4) du système de navigation.
